# EUROPÄISCHE PATENTANMELDUNG

(11) **EP 3 009 579 A1**
(43) Veröffentlichungstag der Anmeldung: **20.04.2016**
(21) Anmeldenummer: 15001972.7
(22) Anmeldetag: 02.07.2015
(51) Int. Cl.: E04C 5/07, E04B 2/10, B65H 16/00, E04B 1/04, E04B 2/02, E04C 5/02, E04C 5/03

(54) **MAUERWERKBEWEHRUNG, SPENDER FÜR STREIFENFÖRMIGE MAUERWERKSBEWEHRUNG, VERFAHREN ZUM BEWEHREN EINES MAUERWERKS UND VERFAHREN ZUM HERSTELLEN EINES BEWEHRUNGSSTREIFENS**

(30) Priorität: 03.07.2014 DE 202014005401 U
(71) Anmelder: Murinox Bautechnik AG, 8173 Neerach (CH)
(72) Erfinder: Mösch, Thomas, 8173 Neerach (CH)
(74) Vertreter: Grosse Schumacher Knauer von Hirschhausen

(57) **Zusammenfassung**

Die Erfindung betrifft eine Mauerwerksbewehrung (1) und einem Spender (18) dafür. Die Mauerwerksbewehrung (1) umfasst einen eine Streifenebene (2) festlegenden, und in zumindest eine Richtung biegbaren Bewehrungsstreifen (1). In dem Bewehrungsstreifen (1) sind entlang der Streifenlängsrichtung mehrere Streifenöffnungen (3) mit jeweils einem Öffnungsrand (6) vorgesehen. An den Öffnungsrändern (6) oder im Bereich der Öffnungsränder (6) einiger oder sämtlicher der Streifenöffnungen (3) sind Randverzahnungselemente (8) angeordnet. Die Randverzahnungselemente (8) sind nach innen orientiert. Sie können aus der Streifenebene (2) des Bewehrungsstreifens (1) in zumindest einer Richtung heraustreten.

## Beschreibung

### GEBIET DER ERFINDUNG

Die Erfindung betrifft eine Mauerwerksbewehrung nach dem Oberbegriff des Anspruchs 1 und nach dem Oberbegriff des Anspruchs 7, wobei die Mauerwerksbewehrung einen Bewehrungsstreifen umfasst. Durch den - etwa in einer Mauerwerksfuge anordbaren - Bewehrungsstreifen wird eine Streifenebene festgelegt. Der Bewehrungsstreifen ist in zumindest eine Richtung biegbar, etwa in der Ebene, die zur Streifenebene senkrecht oder nahezu senkrecht angeordnet ist. Entlang der Streifenlängsrichtung sind mehrere Streifenöffnungen mit jeweils einem Öffnungsrand vorgesehen. Es kommt zu einer Verkrallung zwischen Mörtel respektive Mauerwerk und dem Bewehrungsstreifen, wobei die Verkrallung dadurch verstärkt ist, dass die Streifenöffnungen von dem Mörtel durchdringbar sind. Im Übrigen umgibt der Mörtel in der Mauerwerksfuge den Bewehrungsstreifen. Die Streifenöffnungen können in regelmäßiger Weise auf dem Bewehrungsstreifen angeordnet sein. So können in einem Öffnungsabstand entlang der Streifenlängsrichtung die Streifenöffnungen nebeneinander angeordnet sein.

Die Erfindung betrifft ferner einen Spender für streifenförmige Mauerwerksbewehrungen nach dem Oberbegriff des Anspruchs 12, nach dem Oberbegriff des Anspruchs 13, nach dem Oberbegriff des Anspruchs 15 und nach dem Oberbegriff des Anspruchs 21. Der Spender ist insbesondere für eine hier beschriebene Mauerwerksbewehrung bestimmt. Der Spender umfasst ein Gestell oder ein Spendergehäuse, in dem zumindest eine Spenderrolle auf einer Spenderachse angeordnet ist. Auf der Spenderrolle ist die streifenförmige Mauerwerksbewehrung aufgerollt angeordnet. Die Mauerwerksbewehrung ist durch eine Spenderöffnung aus dem Gestell respektive Spendergehäuse hindurchführbar und durch Abrollen der Spenderrolle entnehmbar.

Die Erfindung betrifft auch ein Verfahren zum Bewehren eines Mauerwerks nach dem Oberbegriff des Anspruchs 22 und nach dem Oberbegriff des Anspruchs 23. Es ist demnach vorgesehen, dass das Mauerwerk mehrere aufeinander (oder nebeneinander) angeordnete Reihen von Mauerwerkssteinen umfasst, wobei in einer Fuge, insbesondere in der Lagerfuge, zumindest abschnittsweise zumindest ein streifenförmiges Bewehrungselement angeordnet wird.

Schließlich betrifft die Erfindung ein Verfahren zum Herstellen eines Bewehrungsstreifens für eine Mauerwerksbewehrung nach dem Oberbegriff des Anspruchs 24 und nach dem Oberbegriff des Anspruchs 25. Demnach werden in einem Bewehrungsstreifen, insbesondere in regelmäßiger Anordnung, Streifenöffnungen angeordnet.

### TECHNOLOGISCHER HINTERGRUND

Bei der Errichtung von Mauerwerken werden Mauersteine mit Mörtel verbunden. Zur Verstärkung der Verbindung der Mauersteine und somit zur Verstärkung des Mauerwerks werden bedarfsweise Bewehrungselemente zwischen den Mauersteinen angeordnet, welche mit dem Mörtel und/oder den Mauersteinen eine Verkrallung ausbilden. Sofern das Mauerwerk beispielsweise eine Wand mit gegebener Wandstärke bildet, werden als Bewehrungselemente zwischen den Reihen der Mauerwerkssteine regelmäßig Bewehrungsstreifen eingesetzt. Die Bewehrungsstreifen sind in zumindest einer Richtung biegbar, weswegen die Bewehrungsstreifen aufgerollt angeboten werden. Zum Einsatz in dem Mauerwerk werden die Bewehrungsstreifen von der Rolle abgerollt und auf die erforderliche Länge zurechtgeschnitten. Eine Berücksichtigung der Wandstärke findet dabei zumeist unzureichend statt.

### DARSTELLUNG DER ERFINDUNG

Der Erfindung liegt die Aufgabe zugrunde, Maßnahmen für eine verbesserte und dennoch vereinfachte und zugleich flexibel handhabbare Mauerwerksbewehrung anzugeben. Diese Aufgabe wird durch eine Mauerwerksbewehrung nach Anspruch 1 gelöst. Demnach ist vorgesehen, dass an den Öffnungsrändern oder im Bereich der Öffnungsränder einiger oder sämtlicher der Streifenöffnungen Randverzahnungselemente angeordnet sind, die gemäß einer bevorzugten Ausgestaltung aus der Streifenebene des Bewehrungsstreifens in zumindest einer Richtung heraustreten. Die Orientierung der Randverzahnungselemente kann - bezogen auf die Streifenöffnungen - nach innen erfolgen, d. h. die Randverzahnungselemente ragen in der Streifenebene in den Bereich der Streifenöffnung hinein. Dadurch wird verhindert, dass durch die Verzahnung respektive Verkrallung verursachte und im Wesentlichen horizontal wirkende Kräfte Abplatzungen im äußeren Bereich der Bewehrung, d. h. am Streifenrand, bilden. Die Mauerwerksbewehrung wird dadurch verbessert.

Die Orientierung der Randverzahnungselemente kann gemäß einer Ausgestaltung der Bewehrung senkrecht oder nahezu senkrecht zur Streifenebene verlaufen. Durch die Öffnungsrandverzahnung wird eine verbesserte Verkrallung zwischen dem Bewehrungsstreifen und seiner Umgebung (Mauerwerk und/oder Mörtel) erreicht. Die Randverzahnungselemente erstrecken sich bevorzugt in eine Richtung, die sich von den durch die Streifenebene festgelegten Richtungen unterscheidet. Bezogen auf eine in dem Mauerwerk horizontal angeordnete Lage des Bewehrungsstreifens können die Randverzahnungselemente demnach eine Ausdehnung nach oben und/oder nach unten haben.

Die Randverzahnungselemente können durch Biegen und/oder Stanzen der Öffnungsränder und/oder von Öffnungsrandabschnitten der Randverzahnungselemente umfassenden Streifenöffnungen mit Randverzahnungselementen gebildet sein. Beispielsweise können die Öffnungsränder der die Randverzahnungselemente umfassenden Streifenöffnungen einen ungeraden, insbesondere gezackten oder nahezu gezackten oder gewellten oder nahezu gewellten, Verlauf aufweisen. "Nahezu" meint in diesem Zusammenhang, dass Rundungen, Schrägen oder beliebige, d. h. freie, Formbestandteile vorgesehen sein können. So kann der Verlauf des Öffnungsrandes beispielsweise (nahezu) sägezahnartig sein, d. h. der Öffnungsrand umfasst - zumindest abschnittsweise - eckige Zacken. Die Zacken werden aus der Streifenebene herausgebogen und bilden Randverzahnungselemente, durch die die Verkrallung des Bewehrungsstreifens mit seiner Umgebung verbessert wird. Das Herausbiegen der Zacken kann - bezogen auf eine horizontale Lage des Bewehrungsstreifens - nach oben erfolgen oder nach unten. Es kann auch vorgesehen sein, dass einige Zacken nach oben herausgebogen sind und einige nach unten. Der Biegewinkel kann im Wesentlichen etwa ± 90° zur Streifenebene betragen, es können aber auch Winkel in einem Winkelbereich zwischen etwa ± 5° und etwa ± 175° vorgesehen sein (bezogen auf die Streifenebene, durch die der 0°-Winkel definiert ist). Alternativ oder ergänzend zu zackenförmigen Knickelementen können bereichsweise runde oder ovale Knickelemente vorgesehen sein. Dies kann dadurch erreicht werden, dass der Öffnungsrand - zumindest abschnittsweise oder vollumfänglich - ein Wellenmuster umfasst. Benachbarte Wellenberge des Wellenmusters bilden die Randverzahnungselemente respektive Knickelemente.

Die Streifenöffnungen des Bewehrungsstreifens können rund oder nahezu rund, oval oder nahezu oval, dreieckig oder nahezu dreieckig, rechteckig oder nahezu rechteckig oder mehreckig oder nahezu mehreckig gebildet sein. "Nahezu" meint dabei, dass von der Geometrie eines Kreises/Ovals/Dreiecks/Rechtecks zumindest abschnittsweise abgewichen worden sein kann. Etwa bei einer rechteckigen Streifenöffnung können Rundungen im Bereich der Ecken des Rechtecks vorgesehen sein. Die Ränder zumindest einiger Streifenöffnungen können auch beliebig, d. h. gemäß einer freien Form, gebildet sein.

Maßnahmen für eine vereinfachte und zugleich flexibel handhabbare Mauerwerksbewehrung ergeben sich ferner durch die Mauerwerksbewehrung nach Anspruch 7, bei der auf dem Bewehrungsstreifen, insbesondere neben und/oder zwischen den Streifenöffnungen, Oberflächenverzahnungselemente angeordnet sind. Die Oberflächenverzahnungselemente verstärken die Verkrallung des Bewehrungsstreifens mit seiner Umgebung, beispielsweise mit dem Mörtel, der den Bewehrungsstreifen umgibt. Die Oberflächenverzahnungselemente sind auf der Oberfläche der Bewehrungsstreifen angeordnet und bilden auf der Oberfläche des Bewehrungsstreifens in der Umgebung der Streifenöffnungen ein Profil. Dadurch wird die effektive Oberfläche des Bewehrungsstreifens erhöht, wodurch eine bessere Verbindung mit den Materialien erreicht wird, die den Bewehrungsstreifen umgeben (Mauerwerksstein, Mörtel, etc.). Einige oder sämtliche Oberflächenverzahnungselemente können durch abschnittsweises Aufrauen der Streifenoberfläche oder durch in der Streifenoberfläche angeordnete Prägungen gebildet sein. Das Aufrauen kann durch mechanische Bearbeitung der Oberfläche erfolgen, etwa durch Feil-, Bürst-, Fräsoder Schleifwerkzeuge.

Es kann vorgesehen sein, dass zumindest einige Oberflächenverzahnungselemente durch auf der Streifenoberfläche angeordnete Nocken gebildet sind. Die Nocken ragen aus der Oberfläche der Bewehrungsstreifen heraus und bilden Wirkflächen für die verbindende oder verkrallende Wirkung des Bewehrungsstreifens. "Einige" meint in diesem Zusammenhang, dass beispielsweise zwischen zwei benachbarten Streifenöffnungen, d. h. auf einem Streifensteg, oder seitlich neben einer beliebigen Anzahl von Streifenöffnungen, d. h. auf einem Streifenrand, ein oder mehrere Nocken angeordnet sein können, was dazu führt, dass auf dem Bewehrungsstreifen mehrere (einige) Nocken angeordnet sind.

Bevorzugt sind die Oberflächenverzahnungselemente durch eine Kennzeichnung und/oder Beschriftung gebildet. Die Streifenoberfläche weist hierbei durch die Kennzeichnung und/oder Beschriftung oder im Bereich der Kennzeichnung und/oder Beschriftung eine Änderung der Oberflächenstruktur der Streifenoberfläche auf. Die Kennzeichnung kann durch Prägen, Stanzen oder Durchstanzen gebildet sein. Die Oberfläche des Bewehrungsstreifens ist dadurch nicht eben. Die Prägung kann so gebildet sein, dass Elemente der Kennzeichnung aus der Oberfläche hervortreten. Dadurch wird eine weitere Verkrallung des Bewehrungsstreifens mit seiner Umgebung erreicht.

Der Bewehrungsstreifen kann aus einem Metall oder einer Metalllegierung oder aus einem Edelmetall oder aus einer Edelmetalllegierung gebildet sein. Der Bewehrungsstreifen kann verzinkt und/oder beschichtet sein. Wahlweise kann der Bewehrungsstreifen aus einem nichtmetallischen Material gebildet sein.

Maßnahmen für eine vereinfachte und zugleich flexibel handhabbare Mauerwerksbewehrung ergeben sich durch einen Spender für streifenförmige Mauerwerksbewehrungen nach Anspruch 12. Der Spender eignet sich für eine hier beschriebene Mauerwerksbewehrung. Der Spender umfasst ein Spendergestell oder ein Spendergehäuse. In dem Gestell respektive Gehäuse ist eine Spenderrolle auf einer Spenderachse drehbar angeordnet. Auf der Spenderrolle ist die streifenförmige Mauerwerksbewehrung aufgerollt angeordnet. Die Mauerwerksbewehrung ist durch Abrollen der Spenderrolle entnehmbar. Sofern ein Gehäuse vorgesehen ist, kann vorgesehen sein, dass die Mauerwerksbewehrung durch eine Spenderöffnung aus dem Gehäuse hindurchführbar ist.

Maßnahmen für eine vereinfachte und zugleich flexibel handhabbare Mauerwerksbewehrung ergeben sich auch durch einen Spender für streifenförmige Mauerwerksbewehrungen nach Anspruch 12. Der Spender ist bevorzugt geeignet, eine hier beschriebene, streifenförmige Mauerwerksbewehrung zu spenden. Der Spender umfasst ein Spendergehäuse oder Gestell, in dem zumindest eine drehbare Spenderrolle auf einer Spenderachse angeordnet ist. Auf der Spenderrolle ist die streifenförmige Mauerwerksbewehrung in an sich bekannter Weise aufgerollt angeordnet. Sofern ein Gehäuse vorgesehen ist, kann die Mauerwerksbewehrung durch eine Spenderöffnung aus dem Spendergehäuse hindurchführbar sein. Die Bewehrung ist durch Abrollen der Spenderrolle entnehmbar. Die streifenförmige Mauerwerksbewehrung ist auf einem ersten Spenderrollenabschnitt und auf einem zu dem ersten Spenderrollenabschnitt beabstandeten zweiten Spenderrollenabschnitt angeordnet. Von dem Spender sind demnach zwei Mauerwerksbewehrungsstreifen entnehmbar, wobei die zwei Mauerwerksbewehrungsstreifen gleichzeitig aus dem Spender entnehmbar sind. Bevorzugt können die Bewehrungsstreifen parallel oder nahezu parallel zueinander angeordnet werden, was bei einem Mauerwerk entsprechender Mauerwerksbreite (oder -stärke) zweckmäßig ist. Der Spender gestattet neben einer vereinfachten Handhabung eine einfache Lagerhaltung von Mauerwerksbewehrungen für verschiedene Mauerwerksbreiten, -stärken respektive Wandabstände.

Im Hinblick auf eine Verwendung des Spenders respektive der hier beschriebenen Mauerwerksbewehrung für unterschiedliche respektive variierende Wandstärken kann vorgesehen sein, dass der Abstand zwischen dem ersten Spenderrollenabschnitt und dem zweiten Spenderrollenabschnitt in dem Spendergehäuse respektive in dem Gestell veränderbar ist. Das Verändern des Abstandes kann durch geeignete, insbesondere herstellerseitige, Wahl der Spenderrollengeometrie mit entsprechend positionierten Rollenabschnitten erfolgen.

Weitere Maßnahmen für eine vereinfachte und zugleich flexibel handhabbare Mauerwerksbewehrung ergeben sich durch einen Spender nach Anspruch 15. Demnach ist zumindest eine weitere, auf der Spenderachse angeordnete, zu der ersten Spenderrolle beabstandete Spenderrolle, vorgesehen, auf der ein Mauerwerkbewehrungsstreifen aufgerollt angeordnet ist. Von dem Spender sind zumindest zwei Mauerwerksbewehrungsstreifen, insbesondere gleichzeitig, entnehmbar, der erste Streifen von der ersten Rolle und der zweite Streifen von der weiteren Spenderrolle. Das Entnehmen der Bewehrungsstreifen erfolgt so, dass die Bewehrungsstreifen zueinander parallel respektive nahezu parallel angeordnet sind.

Im Hinblick auf einen individuell einstellbaren Bewehrungsstreifenabstand kann vorgesehen sein, dass der Abstand zwischen der ersten Spenderrolle und der zumindest einen weiteren Spenderrolle in dem Spendergehäuse respektive auf dem Gestell veränderbar ist. Der Abstand zwischen den Spenderrollen kann herstellerseitig gewählt und (fest) eingestellt werden, beispielsweise für eine bestimmte Mauerwerksbreite oder -stärke, oder individuell durch den Anwender des Spenders veränderbar sein. Das Verändern des Spenderrollenabstands kann mit einem (Linear-)Betätigungselement erfolgen, das im Gestell respektive im Spendergehäuse angeordnet ist, und das für den Anwender zugänglich ist. Es kann auch ein Verschieben der Spenderrollen zu einem gewünschten Abstand erfolgen, wobei ein Spendergehäuse hierfür eine geeignete Betätigungsöffnung umfassen sollte.

Der Spender kann so gestaltet sein, dass die Mauerwerksbewehrung auf dem ersten Spenderrollenabschnitt, oder auf der ersten Spenderrolle, unabhängig von der Mauerwerksbewehrung auf dem zweiten Spenderrollenabschnitt, oder auf der weiteren Spenderrolle, abrollbar ist. Die Streifen der Bewehrung können demnach einzeln abgerollt werden.

Es können Verbindungselemente vorgesehen sein, durch die der Bewehrungsstreifen der Mauerwerksbewehrung auf dem ersten Spenderrollenabschnitt, oder auf der ersten Spenderrolle, mit dem Bewehrungsstreifen auf dem zweiten Spenderrollenabschnitt, und/oder auf der weiteren Spenderrolle, zumindest abschnittsweise verbunden ist. Mit den Verbindungselementen werden der Mauerwerksbewehrungsstreifen der ersten Rolle (des ersten Rollenabschnitts) und der Streifen der weiteren Rolle (des zweiten Rollenabschnitts) aneinander fixiert, was ein geleichzeitiges, gemeinsames Abrollen der Streifen ermöglicht. Dadurch wird außerdem eine Verkrallung der in dem Mauerwerk anzuordnenden, nebeneinander verlaufenden, Bewehrungsstreifen untereinander erreicht, was die Stabilität des Mauerwerks insgesamt verbessert.

Es kann vorgesehen sein, dass die Verzahnungselemente der in dem Spender aufgerollten Mauerwerksbewehrung nach innen - bezogen auf Streifenöffnungen in den Streifen - ausgerichtet sind. Bei einer vorteilhaften Ausgestaltung des Spenders kann vorgesehen sein, dass die streifenförmige Mauerwerksbewehrung Verzahnungselemente aufweist, die aus der Streifenebene des Bewehrungsstreifens respektive der benachbarten Bewehrungsstreifen heraustreten. Die Verzahnungselemente der in dem Spender aufgerollten Mauerwerksbewehrung können in Richtung der Spenderachse ausgerichtet sein.

Maßnahmen für eine vereinfachte und zugleich flexibel handhabbare Mauerwerksbewehrung ergeben sich auch durch einen Spender gemäß Anspruchs 22. Demnach ist zumindest ein an dem Gestell oder an dem Gehäuse angeordnetes Fixierungsmittel und/oder Führungsmittel vorgesehen. Mit dem Fixierungsmittel ist das Gestell respektive das Gehäuse auf einem Mauerwerk fixierbar. Mit dem Führungsmittel ist das Gestell respektive das Gehäuse entlang des Rands des Mauerwerks führbar, insbesondere entlang des Mauerwerksteils, wo die Mauerwerksbewehrung anzuordnen ist. Das Führungs- und/oder Fixierungsmittel kann als Klammervorrichtung oder als Gabel gebildet sein, die mit dem Mauerwerk, insbesondere mit dem oberen Teil des Mauerwerks, derart wechselwirkt, dass der Spender auf dem Mauerwerk fixierbar ist, und/oder dass der Spender auf dem Mauerwerk führbar ist. Das Fixierungs- und/oder Führungsmittel kann einteilig oder mehrteilig gebildet sein. Das Fixierungs- und/oder Führungsmittel kann ein Justagemittel umfassen, mit dem das Fixierungs- und/oder Führungsmittel an die geometirischen Abmessungen des Mauerwerks respektive Mauerwerkteils anpassbar ist. Durch das Fixieren des Spenders auf dem Mauerwerk wird das Entnehmen der Bewehrung insofern erleichtert, als der an der Mauer fixierte Spender genügend Wiederstand bereitstellt, so dass die Bewehrungsstreifen aus dem Spender entnehmbar sind, ohne dass der Spender vom Anwender festgehalten werden muss. Sobald über einen Bereich des Mauerwerks genügend Bewehrungsstreifen entnommen wurden, kann der Spender mit dem Führungsmittel auf dem Mauerwerk entlang zu einer neuen Fixierungsposition geführt werden, wo dann weitere Bewehrungssteifen entnommen werden können. Das Führungsmittel kann bewegliche, insbesondere drehbewegliche, Führungskomponenten umfassen.

Weitere Maßnahmen für eine vereinfachte und zugleich flexibel handhabbare Mauerwerksbewehrung ergeben sich durch ein Verfahren zum Bewehren eines Mauerwerks nach Anspruch 22 und nach Anspruch 23. Das Mauerwerk umfasst mehrere aufeinander oder nebeneinander angeordnete Reihen von Mauerwerkssteinen. In zumindest einer Fuge, insbesondere in einer Lagerfuge, wird zumindest abschnittsweise zumindest ein streifenförmiges Bewehrungselement angeordnet. Das Bewehrungselement ist bevorzugt aus einer hier beschriebenen streifenförmigen Mauerwerksbewehrung gebildet. Die Bewehrungselemente werden bevorzugt aus einem hier beschriebenen Spender entnommen. Der Abstand der Bewehrungselemente wird, etwa mit dem Spender, an die Mauerwerksbreite angepasst.

Weitere Maßnahmen für eine vereinfachte und zugleich flexibel handhabbare Mauerwerksbewehrung ergeben sich durch ein Verfahren zum Herstellen eines Bewehrungsstreifens für eine Mauerwerksbewehrung nach Anspruch 24 und nach Anspruch 25. Der Öffnungsrand der Streifenöffnungen umfasst demnach biegbare Randverzahnungselemente. Die Randverzahnungselemente werden aus der Ebene herausgebogen, die durch den Bewehrungsstreifen festgelegt ist.

Maßnahmen für eine vereinfachte und zugleich flexibel handhabbare Mauerwerksbewehrung ergeben sich schließlich dadurch, dass bei dem Herstellungsverfahren in der Umgebung der Streifenöffnungen Oberflächenverzahnungselemente angeordnet werden, durch die die Oberfläche des Bewehrungsstreifens ein Profil aufweist. Das Anordnen der Oberflächenverzahnungselemente kann durch Prägen, durch Aufrauen, durch Feilen, durch Bürsten, durch Fräsen, durch Stanzen und/oder durch Kennzeichnen oder Beschriften erfolgen.

Die vorgenannten sowie die beanspruchten und in den Ausführungsbeispielen beschriebenen erfindungsgemäß zu verwendenden Bauteile unterliegen in ihrer Größe, Formgestaltung, Materialauswahl und technischen Konzeption keinen besonderen Ausnahmebedingungen, so dass die in dem Anwendungsgebiet bekannten Auswahlkriterien uneingeschränkt Anwendung finden können.

Weitere Einzelheiten, Merkmale und Vorteile des Gegenstandes der Erfindung ergeben sich aus den Unteransprüchen, sowie aus der nachfolgenden Beschreibung und der zugehörigen Zeichnung, in der - beispielhaft - ein Ausführungsbeispiel einer Mauerwerksbewehrung sowie eines Spenders für eine Bewehrung dargestellt sind. Auch einzelne Merkmale der Ansprüche oder der Ausführungsformen können mit anderen Merkmalen anderer Ansprüche und Ausführungsformen kombiniert werden.

### KURZBESCHREIBUNG DER FIGUREN

In der Zeichnung zeigen
- Fig. 1A: eine Aufsicht auf einen Ausschnitt einer Mauerwerksbewehrung in schematischer Darstellung,
- Fig. 1B: eine Aufsicht auf einen Ausschnitt einer ersten Variante einer Mauerwerksbewehrung in schematischer Darstellung,
- Fig. 1C: eine Aufsicht auf einen Ausschnitt einer zweiten Variante einer Mauerwerksbewehrung in schematischer Darstellung,
- Fig. 1D: eine schematische Schnittansicht durch die Mitte eines Bewehrungsstreifens mit Randverzahnungs- und Oberflächenverzahnungselementen,
- Fig. 2: eine schematische Darstellung einer aufgerollten Mauerwerksbewehrung mit zwei Bewehrungsstreifen auf einem Gestell,
- Fig. 3: eine schematische Darstellung eines Spenders für eine Mauerwerksbewehrung und
- Fig. 4: eine schematische Darstellung einer Variante eines Spenders für eine Mauerwerksbewehrung.

### DETAILLIERTE BESCHREIBUNG VON AUSFÜHRUNGSBEISPIELEN

Eine schematische Ansicht einer Aufsicht auf einen Abschnitt eines Bewehrungsstreifens 1 einer Mauerwerksbewehrung kann der Fig. 1A entnommen werden. Der Bewehrungssteifen 1 gemäß Fig. 1A wird bei Bedarf in ein Mauerwerk 26 als Mauerwerksbewehrung eingearbeitet, wobei er von Mauerwerkssteinen und von dem zwischen den Steinen angeordneten Mörtel umgeben wird.

Der Bewehrungsstreifen 1 gemäß Fig. 1A definiert die Streifenebene 2, die gemäß Fig. 1A der Zeichenebene entspricht. Der Bewehrungsstreifen 1 umfasst mehrere Streifenöffnungen 3, von denen in dem Ausschnitt gemäß Fig. 1A drei vollständige Streifenöffnungen 3 zu sehen sind - von weiteren Streifenöffnungen 3 ist in Fig. 1A nur jeweils ein Abschnitt angedeutet. Zwischen den Streifenöffnungen 3 ist jeweils ein Streifensteg 4 angeordnet. Seitlich der Streifenöffnungen 3 ist der Streifenrand 5 angeordnet, der den Streifen 1 seitlich begrenzt. Die Streifenöffnungen 3 sind nahezu rechteckig, wobei die Ecken der nahezu rechteckigen Streifenöffnungen 3 abgerundet sind. Die Streifenöffnungen 3 bewirken, dass der Bewehrungsstreifen 1 nicht nur von dem Mörtel umgeben wird, sondern auch von dem Mörtel im Bereich der Öffnungen 3 durchdrungen wird. Dadurch wird die Verkrallung des Bewehrungselementes 1 mit seiner Umgebung verbessert.

Die Streifenöffnungen 3 sind entlang der Längsrichtung des Streifens 1 nebeneinander angeordnet. Die Streifenöffnungen 3 bilden jeweils eine Materialaussparung in dem Bewehrungsstreifen 1. Die Streifenöffnungen 3 werden von einem Öffnungsrand 6 begrenzt. Die Öffnungsränder 6 der in Fig. 1A dargestellten Streifenöffnungen 3 haben - zumindest abschnittsweise - einen wellenähnlichen Verlauf. Die Wellenberge 7 (oder zumindest einige der Wellenberge 7) der Öffnungsränder 6 bilden Randverzahnungselemente 8. Die Randverzahnungselemente 8 sind aus der Streifenebene 2 herausbiegbar. Durch das Herausbiegen der Randverzahnungselemente 8 der Streifenöffnungsränder 6 ist der Bewehrungsstreifen 1 geeignet, sich mit seiner Umgebung (Mörtel, Steine) besser zu verzahnen respektive zu verkrallen.

Alternativ zu dem wellenähnlichen Verlauf der Öffnungsränder 6 kann ein gezackter Verlauf vorgesehen sein, der in den Figuren 1A bis 3 nicht dargestellt ist. Bei einem gezackten Verlauf der Öffnungsränder 6 bilden die Zacken (oder zumindest einige der Zacken) die herausbiegbaren Randverzahnungselemente 8.

Die Randverzahnungselemente 8 an den Streifenöffnungen 3 gemäß Fig. 1A können - bezogen auf die Streifenebene 2 - nach oben und/oder nach unten herausgebogen sein (siehe etwa in der schematische Darstellung gemäß Fig. 1B). Das Herausbiegen der Randverzahnungselemente 8 kann so erfolgen, dass sich an ein Ausstanzen der Streifenöffnungen 3 ein Biegeverfahrensschritt anschließt. Es kann auch vorgesehen sein, dass der Stanzverfahrensschritt bereits ein Biegen der Verzahnungselemente 8 umfasst.

Auf dem Bewehrungsstreifen 1 gemäß Fig. 1A können ferner Oberflächenverzahnungselemente 9 entnommen werden. Die Oberflächenverzahnungselemente 9 sind auf der Oberfläche 10 des Bewehrungsstreifens 1 angeordnet, d. h. auf dem Streifenstegen 4 und/oder auf den Streifenrändern 5. Die Oberflächenverzahnungselemente 9 gemäß Fig. 1A sind demnach neben und/oder zwischen den Streifenöffnungen 3 angeordnet. Die Oberflächenverzahnungselemente 9 sind dadurch gebildet, dass in der Streifenoberfläche 10 eine Kennzeichnung respektive Beschriftung 11 eingestanzt ist. Durch das Stanzen und die damit einhergehende Materialverdrängung tritt Material des Bewehrungsstreifens 1 im Bereich der Beschriftung 11 aus der Oberfläche 10 des Bewehrungsstreifens 1 heraus und bildet Oberflächenverzahnungselemente 9. Die Beschriftung 11 tritt demnach zumindest anteilig aus der Oberfläche 10 des Streifens 1 respektive aus der Streifenebene 2 heraus und ermöglicht eine zusätzliche Verkrallung des Bewehrungsstreifens 1 mit seiner Umgebung. Außerdem kann die Beschriftung 11, insbesondere durch das Stanzen, Kerben und/oder Vertiefungen im Material des Bewehrungsstreifens 1 umfassen, die ebenfalls einen Beitrag zur Verkrallung leisten und Bestandteil der Oberflächenverzahnungselemente 9 sind.

Es kann auch vorgesehen sein, dass Bereiche 12 der Oberfläche 10 des Bewehrungsstreifens 1 aufgeraut sind, wodurch eine weitere Optimierung der Verkrallung des Streifens 1 mit seiner Umgebung erreicht wird. Zusätzliche (oder alternative) Nocken 13 verstärken den Verkralleffekt.

Der Bewehrungsstreifen 1 gemäß Fig. 1A kann aus einem metallischen Werkstoff oder aus einem solchen Werkstoff gebildet sein, der ein Metall oder eine Metalllegierung enthält. Der Bewehrungsstreifen 1 gemäß Fig. 1A ist biegbar, insbesondere entlang einer Richtung, die nicht in der Streifenebene 2 liegt. Insbesondere ist der Streifen 1 in an sich bekannter Weise zu einer Streifenrolle aufrollbar.

Schematische Darstellungen von Varianten der Bewehrungsstreifen 1 gemäß Fig. 1A können jeweils den Figuren 1B und 1C entnommen werden. Gemäß der Fig. 1 B ist vorgesehen, dass der Bewehrungsstreifen 1 Streifenöffnungen 3 umfasst, die in zumindest zwei Reihen 24 nebeneinander angeordnet sind. Es können auch mehr als zwei Reihen 24 vorgesehen sein. Die Streifenöffnungen 3 der ersten Reihe 24 sind gemäß Fig. 1B zu den Streifenöffnungen 3 der zweiten Reihe 24 so benachbart, dass in Längsrichtung des Streifens 1 zwischen den Streifenöffnungen 3 gemeinsame, d. h. von dem linken Streifenrand 5 zum rechten Streifenrand 5 durchgehende, Streifenstege 4 ausgebildet sind. Zwischen dem linken und dem rechten Streifenrand 5 ist (zumindest) ein Streifenzwischenbereich 23 angeordnet. Die Reihen 24 mit den Streifenöffnungen 3 befinden sich zwischen dem Streifenrand 5 und dem Streifenzwischenbereich 23.

Fig. 1C zeigt schematisch einen Ausschnitt eines Bewehrungsstreifens 1 mit zwei Streifenöffnungs-Reihen 24, wobei die Streifenöffnungen 3 der benachbarten Reihen 24 zueinander einen Versatz aufweisen. Der Versatz kann regelmäßig, d. h. über die Länge des Streifens 1 konstant, sein oder unregelmäßig oder variierend. Gemäß einer weiteren (nicht dargestellten) Variante können die Streifenöffnungen beliebig und/oder unregelmäßig in der Streifenebene 2 angeordnet werden.

Durch die Anordnungen gemäß der Figuren 1B und 1C wird erreicht, dass die Länge des gesamten Öffnungsrandes pro Längeneinheit des Bewehrungsstreifens 1 vergrößert wird, wodurch mehr Randverzahnungselemente 8 pro Längeneinheit des Bewehrungsstreifen 1 angeordnet werden können, was die Verkrallung des Bewehrungselementes 1 mit seiner Umgebung verbessert.

Eine seitliche Ansicht einer Mauerwerksbewehrung 1 zeigt die Fig. 1D. Der Bewehrungsstreifen 1 entstammt einer Spenderrolle, die auf einer Spenderachse 14 angeordnet ist, was in der Fig. 1D schematisch durch gestrichelte Linien angedeutet ist. In dem Bewehrungsstreifen 1 sind mehrere Streifenöffnungen zueinander benachbart angeordnet. Die Schnittebene der Schnittansicht gemäß Fig. 1D verläuft etwa mittig durch den Bewehrungsstreifen und senkrecht zur Streifenebene, so dass der Fig. 1D auch die Streifenstege 4 zwischen den Streifenöffnungen zu entnehmen sind. An den Öffnungsrändern 6 der Streifenöffnungen 3 sind Randverzahnungselemente 8 angeordnet, die so orientiert sind, dass sie aus der Zeichenebene gemäß Fig. 1D herausragen. An den äußeren Kanten im Bereich der Streifenränder 5 sind keine (nach außen weisenden) Verzahnungselemente angeordnet. Der Fig. 1D können ferner Oberflächenverzahnungselemente 9 entnommen werden, die aus der Streifenebene herausragen. Die Oberflächenverzahnungselemente 9 können als Nocke 13 gebildet sein oder aus in den Streifen etwa im Bereich der Streifenränder, eingeprägten Beschriftungen/Kennzeichnungen 11.
Ein Rollenpaar, bei dem jede Rolle 19 auf einer gemeinsamen Dreh- oder Spenderachse 14 in einem Gestell 22 angeordnet ist, kann der schematischen Abbildung gemäß Fig. 2 entnommen werden. Die Rollen 19 können so beschaffen sein, dass die aus der Streifenebene 2 herausgebogenen Randverzahnungselemente 8 nach innen, d. h. in Richtung der Rollenachse 14, orientiert sind. Oberflächenverzahnungselemente 9 können auf der Streifen-Innenseite (Oberseite 15) und/oder auf der Streifen-Außenseite (Unterseite 16) angeordnet sein (nicht dargestellt in den Figuren 2 und 3).

Das Transportieren und/oder Lagern des aufgerollten Streifens 1 erfolgt in einer Verpackung oder in einem Gehäuse 17. Zum vereinfachten Abrollen des Streifens 1 eignet sich ein Spender 18 für Bewehrungsstreifen 1, der in Fig. 3 schematisch dargestellt ist. In dem Spender 18 gemäß Fig. 3 ist zumindest eine Spenderrolle 19 angeordnet, auf der zwei Bewehrungsstreifen 1 nebeneinander angeordnet sind. Bevorzugt umfasst der Spender 18 zwei nebeneinander und koaxial angeordnete Spenderrollen 19 gemäß einer Anordnung, wie sie der Fig. 2 schematisch entnommen werden kann. Aus der Spenderöffnung 20 des Spenders 18 gemäß Fig. 3 können zwei Bewehrungsstreifen 1, etwa gemäß Fig. 1, gemeinsam entnommen werden, indem die Spenderrollen 19 gemeinsam betätigt werden. So können für Mauerwerke 26 mit entsprechender Mauerwerksbreite oder Mauerwerksstärke zwei nebeneinander angeordnete Bewehrungsstreifen 1 entnommen werden, was die Bewehrung verbessert und die Handhabung der Bewehrungsstreifen 1 vereinfacht.

Der Abstand 21 der Spenderrollen 19 gemäß Fig. 2 ist veränderbar, wodurch auch der Abstand der Bewehrungsstreifen 1 zueinander veränderbar ist. Das Verändern des Abstands 21 der Spenderrollen 19 respektive der Bewehrungsstreifen 1 erfolgt so, dass die nebeneinander angeordneten Bewehrungsstreifen 1 zu der Mauerwerksstärke passen. Durch das Verändern des Abstands 21 der Spenderrollen 19 wird die Gesamtbreite des Bewehrungsstreifenpaars variierbar und an die Mauerwerksstärke anpassbar. Das Verändern des Abstands 21 kann beispielsweise von Anwender individuell erfolgen. Es kann auch vorgesehen sein, dass ein bestimmter Spenderrollenabstand 21 herstellerseitig gewählt und eingestellt wird. Gemäß einer weiteren Ausgestaltung des Spenders 18 kann zumindest ein weiterer Bewehrungsstreifen vorgesehen sein (nicht dargestellt in den Figuren 2 und 3).

Es kann ferner vorgesehen sein, dass die in den Figuren 2 und 3 schematisch dargestellten Bewehrungsstreifen 1, insbesondere an mehreren Verbindungspunkten, miteinander verbunden sind. Dadurch können die Bewehrungsstreifen 1 aus dem Spender 18 gemeinsam entnommen und parallel abgerollt werden.

Der Fig. 4 kann eine schematische Darstellung einer Variante eines Spenders 18 entnommen werden. Der Spender 18 umfasst Fixierungs- und Führungsmittel 25. Mit dem Fixierungs- und Führungsmittel 25 ist der Spender 18 auf einem Mauerwerk 26 fixierbar und auf dem Rand des Mauerwerks 26 führbar. Das Fixierungsund Führungsmittel 25 wird aus zwei Klammern gebildet, die insbesondere drehbeweglich an dem Gehäuse 17 des Spenders 18 angeordnet sind. Die Klammern können so angeordnet werden, dass sie den oberen Rand eines mit Bewehrungselementen 1 auszustattenden Mauerwerks 26 umschließen respektive umklammern. Die Klammern bewirken eine Klemmwirkung, so dass der Spender 18 auf dem Mauerwerk 26 festklemmbar ist. Die Bewehrungsstreifen 1 können aus dem Spender 18 entnommen werden, ohne dass der Spender 18 vom Anwender festgehalten werden muss. Der Spender 18 gemäß Fig. 4 umfasst ferner ein Trennmittel 27, mit dem der Bewehrungsstreifen 1 durchtrennbar ist. Mit dem Trennmittel 27 kann der Bewehrungstreifen 1 beispielsweise abgeschnitten werden. Das Trennmittel 27 ist über ein Verbindungselement unverlierbar an dem Gehäuse 17 des Spenders 18 angeordnet. Das Trennmittel 27 wird immer dann verwendet, wenn das Ende des Mauerwerks 26 erreicht ist und die Länge des Bewehrungsstreifens 1 an die Länge des Mauerwerks 26 anzupassen ist.

### BEZUGSZEICHENLISTE

- 1: Bewehrungsstreifen
- 2: Streifenebene
- 3: Streifenöffnung
- 4: Streifensteg
- 5: Streifenrand
- 6: Öffnungsrand
- 7: Wellenberg
- 8: Randverzahnungselement
- 9: Oberflächenverzahnungselement
- 10: Oberfläche
- 11: Beschriftung
- 12: aufgerauter Bereich
- 13: Nocken
- 14: Spenderachse
- 15: Oberseite
- 16: Unterseite
- 17: Gehäuse
- 18: Spender
- 19: Spenderrolle
- 20: Spenderöffnung
- 21: Abstand
- 22: Gestell
- 23: Streifenzwischenbereich
- 24: Streifenöffnungs-Reihe
- 25: Fixierungs- und/oder Führungsmittel
- 26: Mauerwerk
- 27: Trennmittel

## Patentansprüche

1. Mauerwerksbewehrung, umfassend einen eine Streifenebene (2) festlegenden, und in zumindest eine Richtung biegbaren Bewehrungsstreifen (1), in dem entlang der Streifenlängsrichtung mehrere Streifenöffnungen (3) mit jeweils einem Öffnungsrand (6) vorgesehen sind, **dadurch gekennzeichnet, dass** an den Öffnungsrändern (6) oder im Bereich der Öffnungsränder (6) einiger oder sämtlicher der Streifenöffnungen (3) Randverzahnungselemente (8) angeordnet sind.

2. Mauerwerksbewehrung nach Anspruch 1, **dadurch gekennzeichnet, dass** die Randverzahnungselemente (8) aus der Streifenebene (2) des Bewehrungsstreifens (1) in zumindest einer Richtung heraustreten.

3. Mauerwerksbewehrung nach Anspruch 1 oder 2, **dadurch gekennzeichnet, dass** die Randverzahnungselemente (8) bezogen auf die jeweilige Streifenöffnung (3) nach innen orientiert sind.

4. Mauerwerksbewehrung nach einem der Ansprüche 1 bis 3, **dadurch gekennzeichnet, dass** die Randverzahnungselemente (8) durch Stanzen oder Stanzen und Biegen der Öffnungsränder (6) und/oder von Öffnungsrandabschnitten der Randverzahnungselemente (8) umfassenden Streifenöffnungen (3) gebildet sind.

5. Mauerwerksbewehrung nach einem der Ansprüche 1 bis 4, **dadurch gekennzeichnet, dass** die Öffnungsränder (6) der die Randverzahnungselemente (8) umfassenden Streifenöffnungen (3) einen ungeraden, insbesondere gezackten oder nahezu gezackten oder gewellten oder nahezu gewellten, Verlauf aufweisen.

6. Mauerwerksbewehrung nach einem der Ansprüche 1 bis 5, **dadurch gekennzeichnet, dass** einige oder sämtliche der Streifenöffnungen (3) rund oder nahezu rund, oval oder nahezu oval, dreieckig oder nahezu dreieckig, rechteckig oder nahezu rechteckig oder mehreckig oder nahezu mehreckig gebildet sind.

7. Mauerwerksbewehrung nach dem Oberbegriff des Anspruchs 1, insbesondere nach einem der Ansprüche 1 bis 6, **dadurch gekennzeichnet, dass** auf dem Bewehrungsstreifen (1), insbesondere neben und/oder zwischen den Streifenöffnungen (3), Oberflächenverzahnungselemente (9) angeordnet sind.

8. Mauerwerksbewehrung nach Anspruch 7, **dadurch gekennzeichnet, dass** einige oder sämtliche Oberflächenverzahnungselemente (9) durch abschnittsweises Aufrauen der Streifenoberfläche (10) oder durch in der Streifenoberfläche (10) angeordnete Prägungen gebildet sind.

9. Mauerwerksverzahnung nach Anspruch 7 oder 8, **dadurch gekennzeichnet, dass** zumindest einige Oberflächenverzahnungselemente (9) durch auf der Streifenoberfläche (10) angeordnete Nocken (13) gebildet sind.

10. Mauerwerksbewehrung nach einem der Ansprüche 7 bis 9, **dadurch gekennzeichnet, dass** zumindest einige Oberflächenverzahnungselemente (9) durch eine Kennzeichnung und/oder Beschriftung (11) gebildet sind, wobei die Streifenoberfläche (10) durch die Kennzeichnung und/oder Beschriftung (11) oder im Bereich der Kennzeichnung und/oder Beschriftung (11) eine Änderung der Oberflächenstruktur der Streifenoberfläche (10) aufweist.

11. Mauerwerksbewehrung nach einem der Ansprüche 1 bis 10, **dadurch gekennzeichnet, dass** der Bewehrungsstreifen (1) aus einem Metall oder einer Metalllegierung oder aus einem Edelmetall oder aus einer Edelmetalllegierung gebildet ist, oder dass der Bewehrungsstreifen (1) aus einem nichtmetallischen Material gebildet ist.

12. Spender (18) für streifenförmige Mauerwerksbewehrungen (1), insbesondere für eine Mauerwerksbewehrung nach einem der Ansprüche 1 bis 11, mit einem Spendergestell (22) oder Spendergehäuse (17), in dem eine Spenderrolle (19) auf einer Spenderachse (14) angeordnet ist, **dadurch gekennzeichnet, dass** auf der Spenderrolle (19) die streifenförmige Mauerwerksbewehrung (1) aufgerollt angeordnet ist, und dass die Mauerwerksbewehrung (1), insbesondere durch eine Spenderöffnung (20) aus dem Spendergehäuse (17) hindurchführbar, durch Abrollen der Spenderrolle (19) entnehmbar ist.

13. Spender (18) für streifenförmige Mauerwerksbewehrungen (1), insbesondere für eine Mauerwerksbewehrung nach einem der Ansprüche 1 bis 11, mit einem Spendergestell (22) oder Spendergehäuse (17), in dem zumindest eine Spenderrolle (19) auf einer Spenderachse (14) angeordnet ist, **dadurch gekennzeichnet,**
**dass** auf der Spenderrolle (19) die streifenförmige Mauerwerksbewehrung (1) aufgerollt angeordnet ist,
**dass** die Mauerwerksbewehrung (1), insbesondere durch eine Spenderöffnung (20) aus dem Spendergehäuse (17) hindurchführbar, durch Abrollen der Spenderrolle (19) entnehmbar ist, und
**dass** die streifenförmige Mauerwerksbewehrung (1) auf einem ersten Spenderrollenabschnitt und auf einem zu dem ersten Spenderrollenabschnitt beabstandeten zweiten Spenderrollenabschnitt angeordnet ist, wodurch von dem Spender (18) zwei Mauerwerksbewehrungsstreifen (1) entnehmbar sind.

14. Spender (18) nach Anspruch 13, **dadurch gekennzeichnet, dass** der Abstand zwischen dem ersten Spenderrollenabschnitt und dem zweiten Spenderrollenabschnitt in dem Spendergestell (22) oder in dem Spendergehäuse (17) veränderbar ist.

15. Spender (18) nach dem Oberbegriff des Anspruchs 13, insbesondere nach Anspruch 13 oder 14, **gekennzeichnet durch** zumindest eine weitere, auf der Spenderachse (14) angeordnete, zu der ersten Spenderrolle (19) beabstandete Spenderrolle (19), auf der ein Mauerwerkbewehrungsstreifen (1) aufgerollt angeordnet ist, wodurch aus dem Spender (18) zumindest zwei Mauerwerksbewehrungsstreifen (1) entnehmbar sind.

16. Spender (18) nach Anspruch 15, **dadurch gekennzeichnet, dass** der Abstand (21) zwischen der ersten Spenderrolle (19) und der zumindest einen weiteren Spenderrolle (19) in dem Spendergestell (22) oder in dem Spendergehäuse (17) veränderbar ist.

17. Spender (18) nach einem der Ansprüche 13 bis 16, **gekennzeichnet durch** Verbindungselemente, **durch** die der Bewehrungsstreifen (1) der Mauerwerksbewehrung auf dem ersten Spenderrollenabschnitt, oder auf der ersten Spenderrolle (19), mit dem Bewehrungsstreifen auf dem zweiten Spenderrollenabschnitt, und/oder auf der weiteren Spenderrolle (19), zumindest abschnittsweise verbunden ist.

18. Spender (18) nach einem der Ansprüche 13 bis 17, **dadurch gekennzeichnet, dass** die Mauerwerksbewehrung auf dem ersten Spenderrollenabschnitt, oder auf der ersten Spenderrolle (19), unabhängig von der Mauerwerksbewehrung auf dem zweiten Spenderrollenabschnitt, oder auf der weiteren Spenderrolle (19), abrollbar ist.

19. Spender (18) nach einem der Ansprüche 12 bis 18, **dadurch gekennzeichnet, dass** die Verzahnungselemente (8, 9) der in dem Spender (18) aufgerollten Mauerwerksbewehrung (1) nach innen ausgerichtet sind.

20. Spender (18) nach einem der Ansprüche 12 bis 19, wobei die streifenförmige Mauerwerksbewehrung (1) Verzahnungselemente (8, 9) aufweist, die aus der Streifenebene (2) des Bewehrungsstreifens (1) heraustreten, **dadurch gekennzeichnet, dass** die Verzahnungselemente (8, 9) der in dem Spender (18) aufgerollten Mauerwerksbewehrung (1) in Richtung der Spenderachse (14) ausgerichtet sind.

21. Spender (18) nach dem Oberbegriff des Anspruchs 13, insbesondere nach einem der Ansprüche 12 bis 20, **dadurch gekennzeichnet, dass** an dem Gestell (22) oder an dem Gehäuse (17) angeordnete Fixierungsmittel und/oder Führungsmittel (25) vorgesehen sind, mit denen das Gestell (22) oder das Gehäuse (17) auf einem Mauerwerk (26) fixierbar und/oder entlang des Mauerwerks (26) führbar ist.

22. Verfahren zum Bewehren eines Mauerwerks mit mehreren aufeinander und/oder nebeneinander angeordneten Reihen von Mauerwerkssteinen, wobei in einer Fuge, insbesondere in der Lagerfuge, zumindest abschnittsweise zumindest ein streifenförmiges Bewehrungselement angeordnet wird, **dadurch gekennzeichnet, dass** das Bewehrungselement aus einer Mauerwerksbewehrung nach einem der Ansprüche 1 bis 11 gebildet ist.

23. Verfahren zum Bewehren eines Mauerwerks nach dem Oberbegriff des Anspruchs 22, insbesondere nach Anspruch 22, **dadurch gekennzeichnet, dass** die Bewehrungselemente aus einem Spender nach einem der Ansprüche 12 bis 23 entnommen werden und dass der Abstand der Bewehrungselemente mit dem Spender an die Mauerwerksbreite und/oder Mauerwerksstärke angepasst wird.

24. Verfahren zum Herstellen eines Bewehrungsstreifens für eine Mauerwerksbewehrung, insbesondere für eine Mauerwerksbewehrung nach einem der Ansprüche 1 bis 11, wobei in einem Bewehrungsstreifen, insbesondere in regelmäßiger Anordnung, Streifenöffnungen angeordnet werden, **dadurch gekennzeichnet, dass** der Öffnungsrand der Streifenöffnungen biegbare Randverzahnungselemente umfasst, und dass die Randverzahnungselemente aus der Ebene herausgebogen werden, die durch den Bewehrungsstreifen festgelegt ist.

25. Verfahren zum Herstellen eines Bewehrungsstreifen für eine Mauerwerksbewehrung nach dem Oberbegriff des Anspruchs 24, insbesondere nach Anspruch 24, **dadurch gekennzeichnet, dass** in der Umgebung der Streifenöffnungen Oberflächenverzahnungselemente angeordnet werden, durch die die Oberfläche des Bewehrungsstreifens ein Profil aufweist, wobei das Anordnen der Oberflächenverzahnungselemente vorzugsweise durch Prägen, durch Aufrauen, durch Feilen, durch Bürsten, durch Fräsen, durch Stanzen und/oder durch Kennzeichnen oder Beschriften der Oberfläche erfolgt.
